# FASCICULE DE BREVET EUROPEEN

(11) **EP 0 376 809 B1**
(45) Date de publication et mention de la délivrance du brevet: **21.04.1993**
(21) Numéro de dépôt: 89403590.6
(22) Date de dépôt: 20.12.1989
(51) Int. Cl.: B21D 22/10

(54) **Procédé et dispositif d'emboutissage de matériaux en feuille sur une matrice de formage élastique**
Verfahren und Vorrichtung zum Tiefziehen von Blattmaterialien auf einer Matrize von elastischer Form
Method and device for deep-drawing sheet materials on an elsatic formation lower die

(30) Priorité: 30.12.1988 FR 8817526
(43) Date de publication de la demande: 04.07.1990
(73) Titulaire: ISOFORM, F-92070 Puteaux (FR)
(72) Inventeur: De Smet, Gabriel, F-60160 Nogent sur Oise (FR)
(74) Mandataire: Lanceplaine, Jean-Claude

(56) Documents cités:
- GB-A- 2 151 527
- US-A- 2 719 500
- SOVIET INVENTIONS ILLUSTRATED, semaine B21, 4 juillet 1979, section P/Q, classe P52 P71, résumé no. E6605B/21, Derwent Publications Ltd, Londres, GB; & SU-A-615 998 (I.G. DINER) 08-06-1978

## Description

La présente invention a pour objet un dispositif d'emboutissage de matériaux en feuille sur une matrice de formage élastique.

On a proposé, dans les FR-A-2 564 339 et FR-A-2 590 814 qui représente l'état de la technique le plus proche, un procédé d'emboutissage sur coussin élastique. Selon ce procédé, on dispose le flan de tôle à former sur un coussin élastique, on applique un coulisseau extérieur supportant un serre-flan sur la partie périphérique du flan de tôle de façon à provoquer le fluage de la masse du coussin élastique pour déformer la partie centrale du flan de tôle en lui conférant en fin d'étape de préformage, une surface sensiblement égale à la surface de la pièce finie à obtenir, puis on applique un coulisseau central agissant par un poinçon sur la partie centrale du flan de tôle pour conformer la pièce à sa forme définitive.

Ce procédé permet l'emboutissage d'un matériau en feuille, en particulier d'un matériau à faible allongement, qui peut être notamment une tôle métallique, par exemple d'acier, bien que ce procédé ne soit pas limité à l'emboutissage de feuille métallique, mais puisse s'appliquer à des matériaux plastiques et à tout autre matériau composite.

Le coussin en matériau élastique est décrit comme pouvant notamment être un support composite constitué d'une masse sensiblement parallèlépipèdique à base d'un élastomère de silicone de faible dureté Shore, pouvant être recouvert, sur sa face supérieure, et sur la totalité ou une partie de ses faces latérales d'une enveloppe relativement mince en un matériau plus résistant et plus dur.

Au cours de l'étape de préformage, le serre-flan appliqué sur la partie périphérique du flan de tôle provoque le fluage de la masse du coussin élastique pour déformer la partie centrale dudit flan tout en lui conférant, en fin d'étape de préformage, une surface sensiblement égale à la surface de la pièce finie à obtenir.

Mais, la descente du poinçon pour la conformation finale du flan de tôle entraîne une élévation de pression dans le coussin, et une différence de volume dudit coussin entre l'étape de préformage et l'étape de conformation, qu'il est nécessaire de compenser par une décompression du coussin élastique afin d'éviter la déformation de la pièce emboutie par réaction de détente du matériau élastique composant le coussin.

La présente invention a pour objet un dispositif d'emboutissage de matériaux en feuille formés par un flan de tôle placé sur un support formant un serre-flan inférieur, ledit dispositif comprenant un coussin en un matériau élastique logé dans un bac de rétention, des moyens de préformage du flan de tôle constitués par un coulisseau extérieur portant un serre-flan supérieur et des moyens de formage définitif dudit flan de tôle constitués par un coulisseau central agissant sur un poinçon et des moyens d'absorption du volume excédentaire du coussin élastique, caractérisé en ce que les moyens d'absorption sont déplaçables au cours du formage définitif de la pièce, ledit déplacement étant réglé par un organe de régulation en fonction, d'une part, de la pression appliquée par le coussin en un matériau élastique au cours de ladite étape et, d'autre part, du volume déterminé par la surface de la pièce finie à obtenir.

Selon d'autres caractéristiques de l'invention, les moyens d'absorption du volume excédentaire du coussin élastique sont constitués par :
- le fond du bac de rétention du coussin,
- au moins une paroi latérale du bac de rétention du coussin,
- le serre-flan supérieur.

L'invention sera mieux comprise à l'aide de la description qui va suivre, donnée uniquement à titre d'exemple et faite en référence aux dessins annexés, sur lesquels :
- les Figs. 1 à 3 s ont des vues schématiques en coupe du dispositif d'emboutissage selon l'invention, au cours des étapes successives de formage d'une pièce,
- la Fig. 4 est une vue schématique en coupe d'une première variante du dispositif d'emboutissage selon l'invention,
- la Fig. 5 est une vue à plus grande échelle en coupe selon la ligne 5-5 de la Fig. 4,
- la Fig. 6 est une vue schématique en coupe d'une seconde variante du dispositif d'emboutissage selon l'invention,
- la Fig. 7 est une vue schématique en coupe d'une troisième variante du dispositif d'emboutissage selon l'invention,
- la Fig. 8 est une vue schématique en coupe d'une quatrième variante du dispositif d'emboutissage selon l'invention,
- les Figs. 9, 10 et 11 sont des vues schématiques en coupe d'une cinquième variante du dispositif d'emboutissage, selon l'invention, au cours des étapes successives de formage d'une pièce, et
- la Fig. 12 est une vue schématique en coupe d'une sixième variante du dispositif d'emboutissage selon l'invention.

Le dispositif d'emboutissage représenté aux figures 1 à 3 comprend un bac 2 dont la partie centrale constitue un logement pour un coussin 6 en un matériau élastique.

Sur la face supérieure du coussin élastique 6 est disposée un cadre 2a à contour fermé qui constitue un serre-flan périphérique inférieur et qui épouse sensiblement le contour du logement interne du bac 2 de façon à pouvoir pénétrer dans ledit logement au moment du formage de la pièce.

Au-dessus du bac 2, le dispositif d'emboutissage comporte un corps 1 porté par un coulisseau extérieur, non représenté, et dont la partie inférieure constitue un serre-flan périphérique supérieur 1a.

Le serre-flan périphérique supérieur 1a a des dimensions extérieures légèrement inférieures au contour du logement interne du bac 2 de façon à coopérer avec le cadre 2a et à pénétrer dans ledit logement.

Le corps 1 comporte un puits central à l'intérieur duquel pénètre un poinçon 4 dont la face inférieure constitue une empreinte correspondant au profil de la pièce finie à obtenir.

Le dispositif comporte également des moyens 10 d'absorption du volume excédentaire du coussin élastique 6 engendré par l'application du poinçon 4 par rapport à celui déterminé par la surface de pièce finie à obtenir.

Ces moyens 10 sont constitués par un piston 11 mobile verticalement constituant le fond 5 du bac 2 qui comporte à cet effet une ouverture centrale 5a. Le piston 11 a sa face supérieure appliquée contre le coussin élastique 6 et coopère avec un organe de régulation du déplacement dudit piston formé dans cet exemple de réalisation par un frein multi-lames 12.

Ce frein multi-lames 12 comporte, d'une part, des plaques de frottement supérieures 12a dirigées vers le bas et solidaires du piston 11 et, d'autre part, des plaques de frottement inférieures 12b dirigées vers le haut et fixées sur une semelle 13 disposée au-dessous du fond 5 du bac 2 et à un intervalle déterminé. Les plaques de frottement supérieures et inférieures 12a et 12b sont intercalées les unes entre les autres.

L'ensemble constitué par le piston 11 et les plaques de forttement 12a est rappelé par un ressort 14 prenant appui sur la semelle 13.

Le frein multi-lames 12 est commandé de chaque côté par un mécanisme de serrage 15 constitué par un vérin de commande 16 dont le piston 17 actionne une tige 18 articulée sur deux leviers 19 et 20 formant une genouillère de serrage des plaques de frottement 12a et 12b. A cet effet, l'extrémité libre du levier 19 prend appui sur un rebord latéral 13a prévu sur la semelle 13 et l'extrémité libre du levier 20 est solidaire d'un petit piston 21 qui agit sur les plaques de frottement 12a et 12b.

Le dispositif fonctionne de la manière suivante.

Dans l'étape de préformage illustrée à la Fig. 2, on fait descendre par l'intermédiaire du coulisseau extérieur, non représenté, de la presse, le corps 1 de telle manière que le serre-flan supérieur 1a entre en contact avec le flan de tôle 3 dont la zone périphérique est progressivement serrée entre le serre-flan inférieur 2a et le serre-flan supérieur 1a pour éviter son festonnage. Au cours de sa descente, le serre-flan supérieur 1a réalise dans des zones localisées un tombage du bord du flan de tôle et comprime par réaction le coussin élastique 6. Ce dernier, sous l'effet de cette action de compression périphérique, agit par fluage sur la zone centrale du flan de tôle et provoque sa déformation.

Le gonflement de la partie centrale du flan de tôle est limité par le fond du poinçon 4 afin d'éviter les déformations erratiques incontrôlées.

Dès le début de la descente du serre-flan supérieur 1 , un mécanisme approprié, non représenté, commande les vérins 16, de telle manière que, sous l'effet des pistons 17 desdits vérins, les tiges 18 agissent sur les leviers 19 et 20 de chaque mécanisme 15 et provoquent le déplacement l'un vers l'autre des petits pistons 21 qui serrent ainsi les plaques de frottement 12a et 12b les unes contre les autres.

De cette façon, durant cette opération de préformage, les plaques de frottement 12a et 12b sont appliquées les unes sur les autres et empêchent le piston mobile 11 de descendre sous l'effet de la pression exercée dans le coussin élastique 6 et, par conséquent, audit coussin élastique de fluer vers le bas.

Pendant l'étape de conformation finale du flan de tôle 3 représentée à la Fig. 3, le poinçon 4 descend à sa position basse et provoque le formage final de la partie centrale du flan 3 préformée au cours de l'opération précédente.

Les contraintes dues à l'appui du poinçon 4 sur le sommet du flan de tôle 3 provoquent le déplacement de ce flan dans tout le volume disponible et permettent ainsi la réalisation finale de la pièce avec un minimum de variations d'épaisseur.

Un mécanisme approprié, non représenté, commandé par exemple par un capteur de pression disposé dans le coussin élastique 6, actionne les vérins 16 qui agissent sur les leviers 19 et 20, de façon à desserrer plus ou moins les plaques de frottement 12a et 12b, ce qui permet de réguler le déplacement du piston 11 et d'absorber le volume excédentaire du coussin élastique 6 engendré par l'application du poinçon 4 par rapport à celui déterminé par la surface de la pièce finie à obtenir.

En fin de cycle, après la remontée du poinçon 4 et du serre-flan supérieur 1a, les vérins 16 desserrent complètement les plaques de frottement 12a et 12b et comme plus aucune pression n'existe dans le coussin élastique 6, le ressort de rappel 14, qui n'a plus à vaincre que le poids du piston mobile 11, du coussin élastique 6 et divers frottements, provoque la remontée dudit piston mobile.

Par conséquent, les moyens 10 permettent, au cours de l'opération de conformation finale de la pièce, d'absorber le volume excédentaire du coussin élastique 6 en régulant le déplacement du piston 11 par le frein multi-lames 12.

Selon une autre variante illustrée à la Fig. 4, les moyens 10 d'absorption du volume excédentaire du coussin élastique 6 sont constitués par un piston 31 en contact avec ledit coussin élastique 6 et solidaire en rotation avec une vis réversible 30 coopérant avec un frein à courroie (33-36) qui constitue l'organe de régulation du déplacement dudit piston.

Le fond 5 du bac contenant le coussin élastique 6 est en appui sur la semelle 13 et ménage avec celle-ci une cavité centrale 32 dans laquelle est disposé un écrou tournant cylindrique 33. Une butée de frottement 34 est interposée entre l'écrou tournant 33 et la semelle 13.

L'écrou tournant 33 comporte un orifice central 33a muni d'un pas de vis interne coopérant avec la vis 30. Un ressort 35 est placé dans l'orifice 33a entre le fond de la vis 30 et la semelle 13.

D'autre part, l'écrou tournant 33 comporte sur sa périphérie une gorge 33b dans laquelle est placée une courroie de freinage 36.

Comme on le voit sur la Fig. 5, la courroie de freinage 36 entoure l'écrou tournant 33 et a une de ses extrémités 35a immobilisée et l'autre de ses extrémités 36b solidaire par un mécanisme d'accrochage 37 avec l'extrémité d'une tige 38 d'un vérin 39 de commande de la tension de ladite courroie de freinage.

Lors de la descente du serre-flan supérieur pour le préformage du flan de tôle, le vérin 39 exerce une tension sur la courroie de freinage 36, ce qui a pour effet d'immobiliser l'écrou 33, la vis 30 et le piston 31, empêchant ainsi le coussin élastique 6 de fluer vers le bas.

Pendant l'opération de formage final par le poinçon, le vérin 39 commandé par un mécanisme approprié, non représenté, tend plus ou moins la courroie de freinage 36, ce qui permet de réguler le déplacement du piston 31 et d'absorber le volume excédentaire du coussin élastique 6 par rapport à celui déterminé par la surface de la pièce finie à obtenir.

En fin de cycle, après la remontée du poinçon et du serre-flan supérieur, le ressort de rappel 35 provoque la remontée du piston 31 sous l'action de la vis 30.

Dans la variante représentée à la Fig. 6. l'écrou tournant 33 comporte sur sa périphérie des moyens d'engrènement constitués par une gorge dentée 33c coopérant avec une vis sans fin 40 commandée, par exemple, par un moteur pas à pas, non représenté, ou par tout autre moyen approprié.

Selon deux autres variantes représentées aux Figs. 7 et 8, les moyens 10 d'absorption du volume excédentaire du coussin élastique 6, au moment de la conformation finale de la pièce, sont constitués par un vérin hydraulique 50.

A cet effet, le fond 5 du bac est en appui sur la semelle 13 et ménage avec celle-ci une cavité cylindrique 51 dans laquelle est disposé un cylindre 52 formant une chambre interne 53 remplie d'un fluide.

Le fond 5 du bac est constitué par un piston 54 dont la face supérieure est en contact avec le coussin élastique 6 et qui comporte à sa partie inférieure une embase cylindrique 55 coulissant à l'intérieur du cylindre 32. L'embase cylindrique 55 comporte à sa périphérie des organes d'étanchéité 55a.

Le circuit hydraulique de commande du vérin 50 comporte une conduite 56 dont l'une extrémité débouche dans la chambre interne 53 au-dessous de l'embase 55 et dont l'autre extrémité est reliée à un réservoir de fluide 57. Sur cette conduite 56 sont montés, d'une part, un réducteur de pression 58 à commande proportionnelle programmé électriquement ou mécaniquement ou pneumatiquement en fonction de la pression désirée dans le coussin élastique 6 et, d'autre part, un clapet anti-retour 59 autorisant le passage du fluide de la chambre 53 vers le réservoir 57.

La conduite 56 comporte également, en amont du réducteur de pression 58, une dérivation constituée par une conduite 60 comportant un clapet anti-retour 61 permettant le passage du fluide du réservoir 57 vers la chambre 53 et une pompe 62 prélevant le fluide du réservoir 57.

Dans la variante représentée à la Fig. 8, le circuit hydraulique de commande du vérin 50 comporte une conduite 65 dont une extrémité débouche dans la chambre interne 53 au-dessous de l'embase 55 du piston 54 et dont l'autre extrémité est raccordée au réservoir 57. Sur cette conduite est monté uniquement le réducteur de pression 58.

Par ailleurs, le circuit hydraulique comporte également une autre conduite 66 dont une extrémité débouche dans la chambre interne 53 au-dessus de l'embase 55 et dont l'autre extrémité est raccordée au réservoir 57. Dans ce cas, un ressort de rappel 67 est placé dans la chambre interne 53 entre l'embase 55 et la semelle 13 pour ramener le piston 54 dans sa position initiale après l'étape de conformation finale.

Dans ces deux exemples de réalisation, le circuit hydraulique permet, par l'intermédiaire du piston 54, d'absorber le volume excédentaire du coussin élastique au cours de l'étape de conformation finale de la pièce, en régulant les déplacements du piston 54 par rapport à la pièce finie à obtenir.

Selon une autre variante représentée aux Figs. 9 à 11, les moyens 10 d'absorption du volume excédentaire du coussin élastique 6, au moment de la conformation finale de la pièce, sont constitués par un clapet hydraulique régulé par une vanne pneumatique.

A cet effet, le fond 5 du bac est en appui sur la semelle 13 et ménage avec celle-ci une cavité cylindrique 70 dans laquelle est disposé un cylindre 71 formant une chambre interne 72. Le cylindre 71 a un diamètre plus petit que le diamètre interne du bac de rétention et repose sur une plaque d'appui 73 placée sur l'embase 13.

Le fond 5 du bac est constitué par un piston 74 dont la face supérieure est en contact avec le coussin élastique 6 et qui comporte à sa partie inférieure un prolongement cylindrique 75 coulissant à l'intérieur du cylindre 71. Le piston 74 est rappelé par des ressorts 92 disposés entre le fond du prolongement cylindrique 75 et la plaque 73.

A l'intérieur du prolongement cylindrique 75 du piston 74 est disposée une cuvette 77 qui comporte une jupe inférieure 76a en appui sur la plaque 73 et dont la paroi supérieure 76b est percée d'un orifice central 77. La cuvette 76 ménage avec le piston 74 une chambre supérieure 78 et comporte une chambre interne 79 dans laquelle coulisse un petit piston 80 qui comporte sur sa face supérieure un clapet 81 coopérant avec la partie inférieure de l'orifice 77 formant un siège de clapet.

D'autre part, la cuvette 76 a un diamètre extérieur légèrement plus petit que le diamètre intérieur du prolongement cylindrique 75 du piston 74 de façon à ménager un espace annulaire 82 mettant en communication la chambre supérieure 78 avec la chambre 72.

Le petit piston 80 est rappelé vers le haut par des ressorts 83 prenant appui sur la semelle 13 et sa course vers le bas est limitée par une butée 84.

La jupe 76a de la cuvette 76 et la plaque d'appui 73 sont percées de petits canaux respectivement 85 et 86 mettant en communication la chambre supérieure 78 avec la cavité 70. De plus, la plaque d'appui 73 est percée de petits orifices 87 munis de clapets anti-retour qui mettent en communication la chambre 72 avec les petits canaux 86.

Enfin, une conduite 89 munie d'une vanne 90 débouche entre le petit piston 80 et la semelle 13.

La cavité 70 forme un réservoir de fluide qui remplit les chambres 72, 78 et 79 ainsi que les petits canaux 85 et 86.

Lors de la descente du serre-flan supérieur pour le préformage de la pièce, la vanne 90 est ouverte et l'air comprimé agit sur le petit piston 80 de façon à appliquer le clapet 81 sur son siège. L'orifice 77 est fermé, ce qui empêche le fluide de s'écouler de la chambre 78 vers la chambre 79 et par conséquent au coussin élastique 6 de fluer vers le bas.

Pendant l'opération de conformation finale par le poinçon (Fig. 10), l'alimentation en air comprimé est arrêtée. Sous l'effet de la pression exercée sur le coussin élastique 6 par le poinçon, le piston 74 descend, ce qui provoque par l'intermédiaire du fluide contenu dans la chambre 78 l'ouverture du clapet 81. Le fluide s'écoule de la chambre 78 vers la chambre 79, puis vers la cavité 70 par les petits canaux 85 et 86. Cette disposition permet de réguler le déplacement du piston 74 et d'absorber le volume excédentaire du coussin élastique 6 par rapport à celui déterminé par la surface de la pièce finie à obtenir.

En fin de cycle (Fig. 11), après la remontée du poinçon et du serre-flan supérieur, les ressorts de rappel 92 provoquent la remontée du piston 74 et des ressorts 83, la remontée du piston 80 obturant ainsi l'orifice 77 par le clapet 81.

Sous l'effet de l'aspiration créée dans la chambre 70 par la remontée du piston 74, les petits clapets disposés dans les orifices 87 s'ouvrent et le fluide s'écoule de la cavité 70 vers la chambre 72 en passant par les canaux 86 et les orifices 87, puis de la chambre 72 vers la chambre 78 en passant par l'espace annulaire 82.

Selon encore une autre variante illustrée à la figure 12, le corps 1 est constitué d'une partie supérieure 100a solidaire du coulisseau extérieur, non représenté, de la presse, et d'une partie inférieure 100b distincte dont la face inférieure constitue le serre-flan périphérique supérieur.

Entre les deux parties 100a-100b du corps 1 est intercalé au moins un organe 101 modifiant la pénétration du serre-flan supérieur dans le coussin élastique 6. Cet organe 101 peut être constitué par exemple par un ressort ou par un vérin ou encore par tout autre système approprié limitant la hauteur de pénétration du serre-flan supérieur dans le coussin lorsque la pression dans ledit coussin devient supérieure à une valeur déterminée.

Les moyens d'absorption du volume excédentaire du coussin élastique 6 peuvent être également formés par au moins une paroi latérale du bac 2 coopérant avec un organe constitué, par exemple par au moins un ressort ou un vérin, permettant de réguler le déplacement de ladite paroi latérale en fonction de la pression exercée dans le coussin élastique.

Le dispositif, selon la présente invention, s'applique non seulement dans le cas où le flan de tôle repose sur un serre-flan inférieur constitué par un cadre, mais également dans le cas, où le flan de tôle repose directement sur le coussin élastique, selon le FR-A-2.564.339, et dans le cas, où le flan de tôle est en appui sur la partie supérieure du bac de rétention du coussin élastique, selon le FR-A-2.590.814.

## Revendications

1. Dispositif d'emboutissage de matériaux en feuille formés par un flan de tôle (3) placé sur un support formant un serre-flan inférieur (2a), ledit dispositif comprenant un coussin (6) en un matériau élastique logé dans un bac de rétention (2), des moyens préformage du flan de tôle constitués par un coulisseau extérieur portant un serre-flan supérieur (la) et des moyens de formage définitif dudit flan de tôle constitués par un coulisseau central agissant sur un poinçon (4), et des moyens (10) d'absorption du volume excédentaire du coussin élastique (6), caractérisé en ce que les moyens (10) d'absorption sont déplaçables au cours du formage définitif de la pièce, ledit déplacement étant réglé par un organe de régulation (11-31-54-74) en fonction, d'une part, de la pression appliquée par le coussin (6) en un matériau élastique au cours de ladite étape et, d'autre part, du volume déterminé par la surface de la pièce finie à obtenir.

2. Dispositif d'emboutissage selon la revendication 1, caractérisé en ce que les moyens (10) d'absorption du volume excédentaire du coussin élastique (6) sont formés par le fond (5) du bac de rétention (2) du coussin.

3. Dispositif d'emboutissage selon la revendication 1, caractérisé en ce que les moyens (10) d'absorption du volume excédentaire du coussin élastique (6) sont formés par au moins une paroi latérale du bac de rétention du coussin.

4. Dispositif d'emboutissage selon la revendication 1, caractérisé en ce que les moyens (10) d'absorption du volume excédentaire du coussin élastique (6) sont constitués par le serre-flan supérieur (1a).

5. Dispositif d'emboutissage selon la revendication 1, caractérisé en ce que l'organe de régulation est constitué par un piston mobile (11) coopérant avec un frein multi-lames (12) comportant des plaques de frottement supérieures (12a) solidaires du piston (11) et des plaques de frottement inférieures (12b) solidaires d'une semelle fixe (13) et intercalées entre lesdites plaques de frottement supérieures et avec un organe de rappel (14).

6. Dispositif d'emboutissage selon la revendication 5, caractérisé en ce que le frein multi-lames (12) est actionné par au moins un vérin de commande (16) agissant sur une tige (18) articulé sur deux leviers (19, 20) formant une genouillère de serrage des plaques de frottement (12a, 12b).

7. Dispositif d'emboutissage selon la revendication 1, caractérisé en ce que l'organe de régulation est constitué par un piston mobile (31) coopérant avec une vis réversible (30) solidaire en rotation avec ledit piston et munie d'un frein à courroie (33, 36, 39) et avec un organe de rappel (35).

8. Dispositif d'emboutissage selon la revendication 7, caractérisé en ce que le frein à courroie comporte un écrou tournant (33) muni à sa périphérie d'une gorge (33b) de guidage d'une courroie (36) dont la tension est commandée par un vérin (39).

9. Dispositif d'emboutissage selon la revendication 1, caractérisé en ce que l'organe de régulation est constitué par un piston mobile (31) coopérant avec une vis réversible (30) solidaire en rotation avec ledit piston et actionné par un mécanisme de commande pas à pas (33, 40).

10. Dispositif d'emboutissage selon la revendication 9, caractérisé en ce que le mécanisme de commande pas à pas est formé par un écrou tournant (33) muni à sa périphérie de moyens d'engrènement constitués par une gorge dentée (33c) coopérant avec une vis sans fin (40).

11. Dispositif d'emboutissage selon la revendication 1, caractérisé en ce que l'organe de régulation est constitué par un piston mobile (54) coopérant avec un vérin hydraulique (50).

12. Dispositif d'emboutissage selon la revendication 11, caractérisé en ce que le vérin hydraulique (50) est commandé par un circuit hydraulique comprenant notamment un réducteur de pression (58) à commande proportionnelle programmée.

13. Dispositif d'emboutissage selon la revendication 1, caractérisé en ce que l'organe de régulation est constitué par un piston mobile (74) coopérant avec un clapet hydraulique (81) régulé par une vanne pneumatique (89, 90).

14. Dispositif d'emboutissage selon la revendication 13, caractérisé en ce que le clapet hydraulique (81) est porté par un piston (80) soumis à la pression d'air comprimé distribué par la vanne pneumatique (89, 90) et coulissant dans une cuvette (76) dont la paroi supérieure est percée d'un orifice central (77) formant un siège de clapet.

15. Dispositif d'emboutissage selon la revendication 14, caractérisé en ce que la cuvette (76) ménage avec le piston (74) une chambre supérieure (78) et avec le petit piston (80) une chambre interne (79), lesdites chambres (78, 79) étant remplies d'un fluide et communiquant entre elles par l'orifice central (77).

16. Dispositif d'emboutissage selon l'une des revendications 13 à 15, caractérisé en ce qu'il comporte une cavité cylindrique (70) constituant un réservoir de fluide communiquant d'une part avec la chambre supérieure (78) et d'autre part avec la chambre interne (79).

## Claims

1. Method for pressing sheet materials formed by a sheet blank (4) placed on a support forming a bottom blank holder (2a), the said device comprising a cushion (6) made from elastic material housed in a retaining box (2), means for preforming the sheet metal blank consisting of an outer slide bearing a top blank holder (1a) and means for effecting the final forming of the said sheet blank consisting of a central slide acting on a punch (4), and means (10) for absorbing the excess volume of the elastic cushion (6), characterised in that the absorption means (10) can be moved during the final forming of the piece, the said movement being regulated by a device (11-31-54-74) for regulating as a function firstly of the pressure applied by the cushion (6) made from an elastic material during the said stage and secondly of the volume determined by the surface area of the finished piece to be obtained.

2. Pressing device according to Claim 1, characterised in that the means (10) for absorbing the excess volume of the elastic cushion (6) are formed by the bottom (5) of the cushion retaining box (2).

3. Pressing device according to Claim 1, characterised in that the means (10) for absorbing the excess volume of the elastic cushion (6) are formed by at least one side wall of the cushion retaining box.

4. Pressing device according to Claim 1, characterised in that the means (10) for absorbing the excess volume of the elastic cushion (6) consist of the top blank holder (1a).

5. Pressing device according to Claim 1, characterised in that the regulating device consists of a movable piston (11) interacting with a multi-plate brake (12) comprising upper friction plates (12a) secured to the piston (11) and lower friction plates (12b) secured to a fixed sole plate (13) and interposed between the said upper friction plates, and with a return device (14).

6. Pressing device according to Claim 5, characterised in that the multi-plate brake (12) is actuated by at least one control jack (16) acting on a rod articulated on two levers (19, 20) forming a toggle for clamping the friction plates (12a, 12b).

7. Pressing device according to Claim 1, characterised in that the regulating device consists of a movable piston (31) interacting with a reversible screw (30) connected so as to rotate with the said piston and provided with a belt brake (33, 36, 39), and with a return device (35).

8. Pressing device according to Claim 7, characterised in that the belt brake comprises a rotatable nut (33) provided on its periphery with a groove (33b) for guiding a belt (36), the tension of which is controlled by a jack (39).

9. Pressing device according to Claim 1, characterised in that the regulating device consists of a movable piston (31) interacting with a reversible screw (30) connected so as to rotate with the said piston and actuated by a step-by-step control mechanism (33, 40).

10. Pressing device according to Claim 9, characterised in that the step-by-step control mechanism is formed by a rotatable nut (30) provided on its periphery with meshing means consisting of a toothed groove (33c) interacting with a worm (40).

11. Pressing device according to Claim 1, characterised in that the regulating device consists of a movable piston (54) interacting with a hydraulic jack (50).

12. Pressing device according to Claim 11, characterised in that the hydraulic jack (50) is controlled by a hydraulic circuit comprising notably a pressure reducer (58) with programmed proportioning control.

13. Pressing device according to Claim 1, characterised in that the regulating device consists of a movable piston (74) interacting with a hydraulic valve (81) controlled by a pneumatic valve (89, 90).

14. Pressing device according to Claim 13, characterised in that the hydraulic valve (81) is carried by a piston (80) subjected to the pressure of compressed air distributed through the pneumatic valve (89, 90) and sliding in a cup (76), the top wall of which has a central orifice (77) forming a valve seat.

15. Pressing device according to Claim 14, characterised in that the cup (76) defines with the piston (74) an upper chamber (78) and with the small piston (80) an inner chamber (79), the said chambers (78, 79) being filled with a fluid and communicating with each other through the central orifice (77).

16. Pressing device according to one of Claims 13 to 15, characterised in that it includes a cylindrical cavity (70) constituting a fluid reservoir communicating on the one hand with the upper chamber (78) and on the other hand with the inner chamber (79).

## Patentansprüche

1. Vorrichtung zum Tiefziehen von Blattmaterialien, welche aus einem auf einem einen unteren Blechhalter (2a) bildenden Träger angeordneten Blechzuschnitt (3) gebildet werden, wobei die Vorrichtung ein in einem Rückhaltebehälter (2) angeordnetes Kissen aus elastischem Material, durch einen einen oberen Blechhalter (1a) tragenden äußeren Preßstempel gebildete Blechverformungsmittel und durch einen gegen einen Stauchstempel (4) wirtenden zentralen Stempel gebildete Mittel zur Fertigformung des Bleches, und Mittel (10) zur Aufnahme des überschüssigen Volumens des elastischen Kissens (6) aufweist, dadurch gekennzeichnet, daß die Aufnahmemittel im Verlaufe der Fertigformung des Werkstücks verschiebbar sind, wobei die Verschiebung durch eine Steuerungsvorrichtung (11, 31, 54, 74) in Abhängigkeit einerseits von dem durch das Kissen (6) aus elastischem Material im Verlaufe dieses Stadiums ausgeübten Druck, und andererseits von dem durch die Oberfläche des zu erhaltenden fertigen Werkstücks bestimmten Volumen gesteuert wird.

2. Tiefziehvorrichtung nach Anspruch 1, dadurch gekennzeichnet, daß die Mittel (10) zur Aufnahme des überschüssigen Volumens des elastischen Kissens (6) durch den Boden (5) des Rückhaltebehälters (2) des Kissens gebildet werden.

3. Tiefziehvorrichtung nach Anspruch 1, dadurch gekennzeichnet, daß die Mittel (10) zur Aufnahme das überschüssigen Volumens des elastischen Kissens (6) durch wenigstens eine Seitenwand des Rückhaltebehälters (2) des Kissens gebildet werden.

4. Tiefziehvorrichtung nach Anspruch 1, dadurch gekennzeichnet, daß die Mittel (10) zur Aufnahme des überschüssigen Volumens des elastischen Kissens (6) durch den oberen Blechhalter (1a) gebildet werden.

5. Tiefziehvorrichtung nach Anspruch 1, dadurch gekennzeichnet, daß die Steuerungsvorrichtung durch einen beweglichen Kolben (11) gebildet wird, der mit einer Multilamellenbremse (12), welche mit dem Kolben (11) fest verbundene obere Reibplatten (12a) und mit einer feststehenden Fußplatte (13) fest verbundene und mit den oberen Reibplatten ineinandergeschachtelte untere Reibplatten (12b) aufweist, sowie einer Rückstellvorrichtung (14) zusammenwirkt.

6. Tiefziehvorrichtung nach Anspruch 5, dadurch gekennzeichnet, daß die Multilamellenbremse (12) mittels wenigstens eines Steuerzylinders (16) angetrieben wird, der auf eine Stange (18) wirkt, die an zwei Hebeln (19, 20) angelenkt ist, welche ein Kniegelenk zur Verriegelung der Reibplatten (12a, 12b) bilden.

7. Tiefziehvorrichtung nach Anspruch 1, dadurch gekennzeichnet, daß die Steuerungsvorrichtung durch einen beweglichen Kolben (31) gebildet wird, der mit einer steuerbaren Schraube (30), welche mit dem Kolben drehfest verbunden und mit einer Riemenbremse (33, 36, 39) vorsehen ist, sowie mit einer Rückstellvorrichtung (35) zusammenwirkt.

8. Tiefziehvorrichtung nach Anspruch 7, dadurch gekennzeichnet, daß die Riemenbremse eine drehende Mutter (33) aufweist, welche an ihrem Rand mit einer Nut (33b) zur Führung eines Riemens (36), dessen Spannung durch einen Stellzylinder (39) bestimmt ist, versehen ist.

9. Tiefziehvorrichtung nach Anspruch 1, dadurch gekennzeichnet, daß die Steuerungsvorrichtung durch einen beweglichen Kolben (31) gebildet wird, der mit einer steuerbaren Schraube (30) zusammenwirkt, die mit dem Kolben drehfest verbunden ist und von einem Schrittsteuermechanismus (33, 40) betätigt wird.

10. Tiefziehvorrichtung nach Anspruch 9, dadurch gekennzeichnet, daß der Schrittsteuermechanismus durch eine drehende Mutter (33) gebildet ist, die an ihren Rand mit Eingriffsmitteln versehen ist, welche durch eine mit einer Schnecke (40) zusammenwirkenden Zahnkehle (33c) gebildet sind.

11. Tiefziehvorichtung nach Aspruch 1, dadurch gekennzeichnet, daß die Steuerungsvorrichtung durch einen beweglichen Kolben (54) gebildet wird, der mit einem Hydraulikzylinder (50) zusammenwirkt.

12. Tiefziehvorrichtung nach Anspruch 11, dadurch gekennzeichnet, daß der Hydraulikzylinder (50) durch einen Hydraulikkreis gesteuert wird, der insbesondere einen Druckminderer (58) mit programmierter Proportionalsteuerung aufweist.

13. Tiefziehvorrichtung nach Anspruch 1, dadurch gekennzeichnet, daß die Steuerungsvorrichtung durch einen beweglichen Kolben (74) gebildet wird, welcher mit einem Hydraulikventil (81) zusammenwirkt, das von einem Pneumatikventil (89, 90) gesteuert wird.

14. Tiefziehvorrichtung nach Anspruch 13, dadurch gekennzeichnet, daß das Hydrauliventil (81) auf einem Kolben (80) sitzt, der dem Druck der über das Pneumatikventil (89, 90) verteilten Druckluft ausgesetzt ist und in einer Schale (76) gleitet, deren obere Wand von einer einen Ventilsitz bildenden Mittelöffnung (77) durchsetzt ist.

15. Tiefziehvorrichtung nach Anspruch 14, dadurch gekennzeichnet, daß die Schale (76) mit dem Kolben (74) eine obere Kammer (78) sowie mit dem kleinen Kolben (80) eine Innenkammer (79) ausspart, wobei die Kammern (78, 79) mit Flüssigkeit gefüllt sind und über die Mittelöffnung (77) miteinander in Verbindung stehen.

16. Tiefziehvorrichtung nach einem der Ansprüche 13 bis 15, dadurch gekennzeichnet, daß sie einen zylindrischen Hohlraum (70) aufweist, welche ein Flüssigkeitsreservoir bildet, das einerseits mit der oberen Kammer (78) und andererseits mit der Innenkammer (79) verbunden ist.
